# EUROPÄISCHE PATENTSCHRIFT

(11) **EP 0 156 445 B1**
(45) Veröffentlichungstag und Bekanntmachung des Hinweises auf die Patenterteilung: **15.06.1988**
(21) Anmeldenummer: 85200470.4
(22) Anmeldetag: 15.02.1985
(51) Int. Cl.: B65F 3/04

(54) **Vorrichtung zum Entleeren von Behältern, insbesondere Müllbehältern**
Device for discharging receptacles, especially refuse receptacles
Dispositif pour le déchargement de récipients, en particulier de récipients à ordures

(30) Priorität: 20.02.1984 DE 3405997
(43) Veröffentlichungstag der Anmeldung: 02.10.1985
(73) Patentinhaber: Zöller-Kipper GmbH, 55130 Mainz (DE)
(72) Erfinder: Naab, Jakob, D-6500 Mainz 43 (DE)
(74) Vertreter: Seids, Heinrich

(56) Entgegenhaltungen:
- AT-B- 302 902
- DE-A- 2 300 574
- DE-A- 2 721 059
- DE-B- 1 028 935
- US-A- 4 417 839

## Beschreibung

Die Erfindung betrifft eine Vorrichtung zum Entleeren von Behältern, insbesondere von Müllbehältern in Sammelbehälter, bei der eine durch mindestens einen Druckmittelmotor angetriebene Hubkippvorrichtung oder Kippvorrichtung mit einem den zu entleerenden Behälter aufnehmenden Hubkipprahmen bzw. Kipprahmen versehen ist, wobei der Druckmittelmotor bzw. die Druckmittelmotore mittels eines in den Druckmittel-Leistungskreis eingesetzten Druckmittelventils gesteuert ist bzw. sind, das mit seiner Betätigungseinrichtung direkt oder indirekt an einen Steuerkreis angeschlossen ist, der einen die zeitliche Ventilsteuerung für die Bewegungsabläufe des Entleerungsvorganges bestimmenden Zeitschalter enthält, der mit einem Schaltelement zu seiner Betätigung und Ingangsetzung des Steuerungsablaufes verbunden ist.

Aus der DE-PS 10 28 935 ist ein Mülltonnenkipper, d. h. eine Vorrichtung der oben angegebenen Art bekannt, bei der das Steuerventil für den Druckmittelmotor mit einem Handbetätigungselement versehen ist, das bei in Betätigungsstellung für den Druckmittelmotor gebrachtem Ventil hinter einem Rückhalteriegel einlegbar ist, dem eine Ausrückvorrichtung derart zugeordnet ist, daß sie das Handbetätigungselement des Steuerventils hinter dem Rückhalteriegel hervorschiebt und zum Rücklaufen des Steuerventils in die Ausgangsstellung freilegt, sobald eine entsprechende Druckmittelbeaufschlagung an der Ausrückvorrichtung erreicht wird. Das Ausrückventil selbst wird dabei von einem überströmventil her gesteuert, das von der Schwenkwelle der Kippvorrichtung bzw. Hubkippvorrichtung her betätigt wird, und in Art eines Zeitschalters zusammen mit der Ausrückvorrichtung in einem vom Druckmittel-Leistungskreis abgezweigten Steuerkreis angeordnet ist. Will man bei dieser bekannten Vorrichtung ein Rütteln des zu entleerenden Behälters erreichen, so können ein entsprechender Betätigungsnocken an der Schwenkwelle der Kippvorrichtung bzw. Hubkippvorrichtung für das Überströmventil und im Steuerkreis, d. h. in der Zuleitung zur Ausrückvorrichtung eine Strömungsdrossel vorgesehen werden, um solange eine mehrfache Ein- und Rückkippbewegung im Endeinkippbereich der Kippvorrichtung bzw. Hubkippvorrichtung hervorzurufen, bis die Ausrückvorrichtung das Handbetätigungselement vom Rückhalteriegel befreit hat. Diese bekannte Vorrichtung setzt einerseits pneumatische Druckmittei-Leistungskreise voraus und macht es vor allem notwendig, daß der Entleerungsvorgang durch Handbetätigung am Steuerventil eingeleitet und das Handbetätigungselement des Steuerventils verriegelt wird. Sie macht außerdem bei Bedienung durch einen Mann notwendig, daß entweder der zu entleerende Behälter unter Aufwendung menschlicher Kraft an entsprechenden Einrichtungen des Hubkipprahmens bzw. Kipprahmens eingehängt wird oder der Bedienungsmann zugleich den zu entieerenden Behälter festhält und das Steuerventil bedient, was vielfach zu unrichtiger Aufnahme des Behälters am Hubkipprahmen bzw. Kipprahmen und/oder unrichtiger Bedienung des Steuerventils führt. Für sicheres Aufnehmen des zu entleerenden Behälters am Hubkipprahmen bzw. Kipprahmen und sicheres Bedienen des Betätigungsventils während bei dieser bekannten Vorrichtung normalerweise zwei Mann notwendig.

Die Erfindung liegt demgegenüber die Aufgabe zugrunde, bei einer Vorrichtung der eingangs angegebenen Art eine verbesserte selbsttätige Steuerung zu erzielen, ohne Personen im Arbeitsbereich der Vorrichtung zu gefährden.

Diese Aufgabe wird dadurch gelöst, daß das mit dem Zeitschalter verbundene Schaltelement im Ansetzbereich für den zu entleerenden Behälter an der Kippvorrichtung bzw. Hubkippvorrichtung angebracht und mit auf den jeweils angesetzten Behälter ansprechenden Betätigungseinrichtungen versehen ist, und der Arbeitsbereich im Umkreis der Kippvorrichtung bzw. Hubkippvorrichtung mittels Barrieren absicherbar ist, die blockierend auf den Steuerkreis einwirken, sofern sie sich nicht in den Arbeitsbereich absichernder Konstellation befinden.

Durch die Erfindung wird die Entleerungsvorrichtung mit einer weitestgehend selbsttätigen Steuerung des Entleervorganges ausgestattet, die es zuläßt, daß der zu entleerende Behälter von einer Bedienungsperson lediglich an den Hubkipprahmen bzw. Kipprahmen heranzubringen ist und die Bedienungsperson während des Schüttvorganges die Vorrichtung verlassen kann, beispielsweise um einen entleerten Behälter wegzubringen und einen anderen zu entleerenden Behälter heranzuholen. Die gemäß der Erfindung verbesserte Vorrichtung kann mit einem Druckmittel-Leistungskreis jeweils gewünschter Art, sei es für hydraulisches oder pneumatisches Druckmittel ausgestattet werden, und zwar bei einfachem Aufbau, einfacher Bedienungsweise, hoher Betriebssicherheit und besonders wirtschaftlicher Arbeitsweise der Vorrichtung. Durch die gemäß der Erfindung vorgesehenen, blockierend auf den Steuerkreis einwirkenden Barrieren wird der Arbeitsbereich im Umkreis der Kippvorrichtung bzw. Hubkippvorrichtung ausreichend abgesichert, damit während des selbsttätig ablaufenden Entleerungsvorganges keine Gefahr von der Entleervorrichtung für das Bedienungspersonal oder unbeteiligte Personen hervorgerufen wird.

Es ist zwar aus DE-AS 12 28 560 eine Steuervorrichtung für Müllgefäß-Hubkippvorrichtungen an Müllsammelwagen bekannt, bei der ein Handsteuerventil in der Druckmittelzuleitung zu den Druckmittelmotoren angeordnet und diesem Handsteuerventil ein elektrischer Schalter zugeordnet ist, der ein an dem für das Kippen vorgesehenen Druckmittelmotor angeordnetes Elektrosteuerventil ein- und ausschaltet. Das Handsteuerventil ist dabei mittels einer Kulisse für zwei Schaltwege eingerichtet, nämlich einen Schaltweg für die Betätigung des Druckmittelventils und einem zweiten Schaltweg für die Betätigung des elektrischen Schalters. Mit dieser bekannten Vorrichtung läßt sich aber überhaupt keine selbsttätige Steuerung der Hubkippvorrichtung vornehmen. Auch eine Hinzunahme der aus DE-AS 12 28 560 bekannten Einrichtung zu einer Vorrichtung gemäß DE-PS 10 28 935 ist nicht möglich und würde selbst dann, wenn dies ermöglicht würde, keine Verbesserung der selbsttätigen Steuerung und keine Absicherung für das Bedienungspersonal und unbeteiligte Personen erbringen.

Es sind auch aus der DE-PS 28 51 084 und DE-OS 30 41 630 Steuereinrichtungen für Belade-, Preß- und Entleerungseinrichtungen für Schüttgutbehälter, insbesondere Müllfahrzeuge bekannt, die jedoch nur die zeitliche Folgesteuerung für Stopf- und Preßeinrichtungen zum Einführen von aus entleerten Behältern zugeführtem Schüttgutbehälter bzw. Sammelbehälter und das Entleeren des Sammelbehälters selbst betreffen. Eine verbesserte selbsttätige Steuerung des Entleervorganges selbst und die Sicherung von Bedienungspersonal und dritten Personen während eines selbsttätig ablaufenden Entleervorganges lassen sich mit diesen Einrichtungen nicht erreichen.

Schließlich ist auch aus der FR-PS 15 54603 die Absicherung eines mit Stopfeinrichtung ausgestatteten Einfülltrichters für Schüttgut, beispielsweise Müll, bekannt, die es mittels Lichtschranken verhindert, daß Schüttgut in den Einfülltrichter eingeführt wird, solange sich nicht die Stopfvorrichtung in ihrer Grundstellung befindet. Auch diese bekannte Einrichtung ist nicht zur Verbesserung der selbsttätigen Steuerung des Entleervorganges und zur Sicherung von Bedienungspersonal und unbeteiligten Personen vorgesehen und geeignet.

Im Rahmen der Erfindung kann das mit dem Zeitschalter verbundene, vom angesetzten Behälter betätigte Schaltelement in verschiedenster Weise ausgebildet sein. In der Praxis kommt beispielsweise in Betracht, daß das mit dem Zeitschalter verbundene Schaltelement eine auf mechanische Berührung mit dem angesetzten Behälter ansprechende Betätigungseinrichtung aufweist. Das mit dem Zeitschalter verbundene Schaltelement wird dadurch solange in betätigter Stellung gehalten, wie seine Betätigungseinrichtung in richtiger mechanischer Berührung mit dem angesetzten Behälter ist. Für solche Anwendungsfälle der Erfindung, bei denen es beispielsweise darauf ankommt, Verschleiß am Behälter und der Betätigungseinrichtung des Schaltelements zu vermeiden, kann das mit dem Zeitschalter verbundene Schaltelement ein berührungsfrei auf den angesetzten Behälter ansprechender Sensor sein. Speziell kann das mit dem Zeitschalter verbundene Schaltelement Teil einer auf den angesetzten Behälter ansprechenden Lichtschranke sein. Dabei kommen eine oder mehrere Lichtschranken in Betracht, wie sie grundsätzlich aus FR-PS 15 54 603 bekannt sind, jedoch in solcher Anordnungsweise, daß sie auf den an die Entleervorrichtung angesetzten Behälter anspricht bzw. ansprechen.

Da vielfach Behälter recht unterschiedlicher Bauformen mit zum Teil erheblichen Unterschieden in der Ausbildung ihrer seitlichen Begrenzungswände noch gleichzeitig im Verkehr sind, empfiehlt es sich im Rahmen der Erfindung, zusätzlich zu dem von dem zu entleerenden Behälter selbst betätigten Schaltelement noch ein von Hand betätigbares Steuerelement vorzusehen. Es kann auch ein von Hand betätigbares Steuerventil vorgesehen werden, das sowohl vom Zeitschalter als auch von Hand betätigbar ist. Mit dieser zusätzlichen Möglichkeit zu Handbetätigung lassen sich auch solche Behälter in den selbsttätig gesteuerten Entleervorgang einbeziehen, die nicht die Voraussetzungen für die Betätigung des erfindungsgemäß vorgesehenen Schaltelements bieten. Ist im Verlauf einer Behälterentleerungstour bzw. Müllabfuhr der eine oder andere Behälter mit zu entleeren, der die Voraussetzungen für die Betätigung des erfindungsgemäß vorgesehenen Schaltelements nicht bietet, so kann dieser mittels solcher zusätzlicher Handbetätigungsmöglichkeit ohne Umstellungsnotwendigkeit an der Vorrichtung in den normalen Ablauf der Entleerungstour einbezogen werden. Es hat dann die Bedienungsperson nach dem Heranbringen eines solchen Behälters, der nicht selbsttätig den Entleervorgang auslösen kann, die Möglichkeit, den Entleervorgang gewollt von Hand einzuleiten. Danach läuft jedoch der Entleervorgang selbsttätig ab. Nach Beendigung des Entleervorganges ist die erfindungsgemäße Vorrichtung wieder in einer Grundstellung, in der sie ohne Vornahme jeglicher Umstellung wieder für die Aufnahme eines den Entleervorgang selbsttätig auslösenden Behälters bereit ist.

Zur Absicherung des Entleervorganges und dessen selbsttätige Steuerung empfiehlt es sich im Rahmen der Erfindung, daß das vom angesetzten Behälter betätigte Schaltelement dazu ausgebildet ist, von dem an die Kippvorrichtung bzw. Hubkippvorrichtung angesetzten Behälter in geschlossenem Zustand gehalten zu werden und der im Steuerkreis vorgesehene Zeitschalter dazu ausgebildet ist, beim Öffnen des vom Behälter betätigten Schaltelements sofort in seine Steuerstellung für Rückführung der Kippvorrichtung bzw. Hubkippvorrichtung in die Grundstellung überzugehen.

In bevorzugter Ausführungsform der Erfindung ist für die zeitliche Ventilsteuerung ein elektrischer Steuerstromkreis vorgesehen und dazu ausgebildet, bei Freigabe des vom angesetzten Behälter betätigten Schaltelements die Kippvorrichtung bzw. Hubkippvorrichtung zum Rücklauf in die Grundstellung zu steuern.

Die zur Sicherung des Bedienungspersonals und unbeteiligter Personen 'vorgesehenen, blockierend auf den Steuerkreis einwirkenden Barrieren können in einer Ausführungsform der Erfindung an den Seitenwänden des Sammelbehälters in eine den Arbeitsbereich im Umkreis der Hubkippvorrichtung bzw. Kippvorrichtung bzw. - vorrichtungen seitlich absperrende Sicherungsstellung mechanisch bewegbare Barriereelemente sein. Solche Barriereelemente können als schrankenartige Hebel ausgebildet und an den Seitenwänden des Sammelbehälters schwenkbar gelagert sein. Zum Einstellen der Barriereelemente in Sicherungsstellung und Ruhestellung können Druckmittelmotore vorgesehen sein.

Falls die Steuerungsanordnung der Kippvorrichtung bzw. Hubkippvorrichtung mindestens einen das Schaltelement enthaltenden elektrischen Steuerstromkreis aufweist, kann die blockierende Einwirkung der Barrieren auf den Steuerkreis dadurch geschaffen werden, daß den Barriereelementen ein elektrischer Schalter zugeordnet ist, der als Hauptschalter in der elektrischen Zuleitung vor dem elektrischen Steuerstromkreis angeordnet ist und nur in Sicherungsstellung der Barriereelemente eingelegt ist.

Die Erfindung ist sowohl für Einfachschüttungen als auch für Mehrfachschüttungen, beispielsweise Doppel- oder Zwillingsschüttungen, Dreifachschüttungen u. dgl. anwendbar, also bei Schüttungen, in welchen nebeneinander zwei oder mehr getrennt betätigbare Einzel-Hubkippvorrichtungen bzw. Einzel-Kippvorrichtungen angeordnet sind. Gleichfalls kann die Erfindung bei sogenannten Kombinationsschüttungen angewandt werden, nämlich solchen Schüttungen, bei denen zwei oder mehr Einzeln-Hubkippvorrichtungen oder Einzel-Kippvorrichtungen nebeneinander angeordnet sind und wahlweise getrennt und unabhängig voneinander zum Entleeren kleinerer Behalter oder gemeinsam zum Entleeren größerer Behälter betätigt werden können.

Zum schonenden Rütteln der zu entleerenden Behälter kann bei hydraulischem Antrieb der Kippvorrichtung ein den Druckmittelzulauf rhythmisch unterbrechendes oder verengendes, vom Steuerkreis betätigtes Ventil im Vorlauf des Druckmittel-Leistungskreises zum Antriebselement für die Kippvorrichtung eingesetzt sein.

In einer besonderen, vollautomatischen Ausführungsform der erfindungsgemäßen Vorrichtung ist der Steuerstromkreis mit einer Programmier-und Schaltvorrichtung verbunden, die Eingabeeinrichtungen für Erkennungsangaben, wie Typ usw., über den jeweils zu entleerenden Behälter, Speicher mit Daten über die zum Entleeren in Betracht kommenden Behälter, Schaltungsanordnungen zum Ermitteln der für die Entleerung des jeweiligen Behälters geeigneten Steuerungsweise und Schalteinrichtungen zum Einstellen der ermittelten Steuerungsweise am elektrischen Steuerstromkreis enthält. In dieser Ausführungsform arbeitet die erfindungsgemäße Vorrichtung praktisch voll-automatisch. Das Eingeben der Erkennungsangaben kann von der Bedienungsperson an einem Tableau, beispielsweise mittels Sensoren oder Druckknöpfen vorgenommen werden. Es ist aber auch möglich, eine licht-elektrische Ablesevorrichtung für an den zu entleerenden Behältern angebrachte Erkennungsmarkierungen als Eingabeeinrichtung für die Erkennungsangaben im Bereich des Hubkipprahmens bzw. Kipprahmens anzuordnen. Hierdurch wird der jeweilige zu entleerende Behälter beim Heranbringen an den Kipprahmen bzw. Hubkipprahmen mit seiner Erkennungsmarkierung an der Ablesevorrichtung vorbeibewegt. Dabei werden alle erforderlichen Erkennungsangaben des jeweiligen Behälters selbsttätig aufgenommen. Diese eingegebenen oder selbsttätig aufgenommenen Erkennungsangaben werden in der Programmier- und Schaltvorrichtung mit den gespeicherten Daten über die zum Entleeren in Betracht kommenden Behälter verglichen. Die Programmier- und Schaltvorrichtung enthält Schaltungsanordnungen, die aus diesem Vergleich einen Vorschlag für eine Steuerungsweise der Vorrichtung ermittelt, die für das Entleeren des herangebrachten Behälters am besten geeignet erscheint. Die einzelnen Steuerungsmaßnahmen dieser ermittelten Steuerungsweise werden dann mittels Schalteinrichtungen an den Elementen des elektrischen Steuerstromkreises eingestellt. Der Steuerstromkreis steuert dann in entsprechender Weise die im Leistungs-Druckmittelkreis angeordneten Steuerventile an. Die erfindungsgemäße Vorrichtung läßt sich in dieser Ausführungsform zum Entleeren einer Vielzahl verschiedener Behältertypen einsetzen, vorausgesetzt, daß die erforderlichen mechanischen Einrichtungen an der Schüttung bzw. den Schüttungen vorhanden sind.

Eine vorteilhafte Weiterbildung dieser vollautomatischen Ausführungsform der Erfindung kann darin bestehen, daß der elektrische Steuerstromkreis und die Ventilsteuerung miteinander verbundene zusätzliche Elemente zum Einstellen der für den jeweils zu entleerenden Behälter geeigneten Ausgangsstellung des Hubkipprahmens bzw. Kipprahmens, ggf. mit Anschluß an eine das augenblickliche Füllgewicht des Sammelbehälters feststellende Einrichtung enthalten. Für die Praxis bedeutet diese zusätzliche Einrichtung, daß nach Feststellen der Höhe bzw. des Typs des zu entleerenden Behälters zunächst eine Voreinstellung des Hubkipprahmens bzw. Kipprahmens in geeignete Höhe erfolgt. Dabei kann auch das augenblickliche Füllgewicht des Sammelbehälters, beispielsweise des Müllfahrzeugs herangezogen werden, da insbesondere an Müllfahrzeugen der Sammelbehälter mit zunehmendem Füllgewicht tiefer in die Federung abgesenkt wird. Eine besonders günstige Ausführung dieser zusätzlichen Einrichtung läßt sich dadurch erreichen, daß man mit der oben erwähnten lichtelektrischen Ablesevorrichtung einer Erkennungsmarkierung am Behälter auch die Ablesung einer geeigneten Höhen-Voreinstellung des Kipprahmens bzw. Hubkipprahmens abliest. Dies läßt sich besonders günstig erreichen, wenn die lichtelektrische Ablesevorrichtung direkt am Kipprahmen bzw. Hubkipprahmen angebracht ist und so bei der Hoheneinstellung mitbewegt wird, bis die richtige Einstellung gegenüber einer am Behälter angebrachten Höheneinstellungsmarkierung erreicht ist.

Als eine weitere ergänzende Maßnahme der vollautomatischen Ausführungsform der Er^{f}in- dung können der elektrische Steuerstromkreis und die Ventilsteuerung miteinander verbundene zusätzliche Elemente zum Einstellen der für den jeweils zu entleerenden Behälter geeigneten Entleergeschwindigkeit ggf. mit Anschluß an eine das Gewicht des zu entleerenden Behälters feststellende Einrichtung enthalten. Normalerweise wird -wie in den folgenden Ausführungsbeispielen erläutert - beim Entleeren großer Behälter bereits die halbe Entleergeschwindigkeit gegenüber dem Entleeren kleinerer Behälter eingerichtet. Jedoch können mit solcher zusätzlicher Einrichtung noch weitere Änderungen und Anpassungen in der Entleergeschwindigkeit vorgenommen werden.

Eine weitere Ergänzungsmöglichkeit für die oben angesprochene vollautomatische Ausführungsform der Erfindung besteht darin, daß an die Programmier- und Schaltvorrichtung eine Registrier- und Aufzeichnungseinrichtung für die aufgenommenen Erkennungsangaben und zumindest das Gewicht des jeweils entleerten Behälters angeschlossen ist. Diese Ergänzung ist überall dort von besonderem Vorteil, wo das Gewicht des aus den Behältern in den Sammelbehälter entleerten Schüttgutes von Bedeutung ist. Beispielsweise ist es irr der Müllabfuhr vielfach üblich, die Gebühren nach dem Gewicht des abgefahrenen Mülls zu berechnen. Eine zusätzliche Registrier- und Aufzeichnungseinrichtung, die in den aufgenommenen Erkennungsangaben die Aufstellungsstelle des jeweiligen Müllbehälters registriert und aufzeichnet und dazu angibt, welches Gewicht der jeweilige Behälterinhalt hatte, gibt somit direkte Berechnungsunterlagen für die Müllabfuhrgebühr.

Auch für die Steuerung der Schüttung selbst kann die Feststellung des Gewichts des gefüllten Behälters sowie des entleerten Behälters von erheblicher Bedeutung sein. Beispielsweise können an der Hubkippvorrichtung bzw. Kippvorrichtung Einrichtungen zum Feststellen des Gewichtes des Behälters vor und nach dem Entleervorgang vorgesehen sein, während die Programmier-und Schaltvorrichtung Schaltungsanordnungen zum Vergleich von Sollwert und Istwert des Behälter-Leergewichts enthält, die dazu ausgebildet sind, bei Überschreiten des Istwertes über den Sollwert um ein festgelegtes Maß den elektrischen Steuerstromkreis zum wiederholten Steuern eines Einkippvorganges in Art eines Rüttelns zu veranlassen, während ggf. auch Einrichtungen vorgesehen sein können, die bei Unterschreiten des Istwertes unter den Sollwert Alarm an einer Alarmeinrichtung auslösen und/oder eine entsprechende Registrierung in einer Registriervorrichtung vornehmen. Die letztere Maßnahme dient zur Sicherung der Schüttung und der zu entleerenden Behälter, da die Sollwert-Unterschreitung des Behältergewichtes im allgemeinen bedeutet, daß irgendwelche Teile am Behälter fehlen und in die Schüttung gefallen sein könnten. Die Registrierung solcher Sollwert-Unterschreitung des Behältergewichtes kann dazu benutzt werden, um die entsprechenden Behälter so schnell wie möglich auszutauschen.

Schließlich bietet sich im Rahmen der oben angesprochenen vollautomatischen Ausführungsform der Erfindung auch die Möglichkeit, im Bereich der Hubkippvorrichtung bzw. der Kipp- vorrichtung optische und/oder mechanische und/ oder magnetische Sensoren zum Feststellen des ordnungsgemäßen Zustandes des zu entleerenden Behälters anzuordnen und mit der Programmier- und Schaltvorrichtung in solcher Weise zu verbinden, daß der Entleervorgang nur bei ordnungsgemäßem Zustand des angesetzten Behälters eingeleitet wird und/oder festgestellte Mängel am Zustand des Behälters in einer Registriervorrichtung zusammen mit den Erkennungsdaten registriert werden. Diese zusätzliche Einrichtung ermöglicht es, zusammen mit der Entleerung der Behälter auch eine fortlaufende und mit jeder Entleerung wiederholte Überwachung der Behälter vorzunehmen, so daß auftretende Mängel im Zustand der Behälter frühzeitig erkannt, auf ihre Entstehungsursachen untersucht und behoben werden können.

Ausführungsbeispiele der Erfindung werden im folgenden anhand der Zeichnung näher erläutert. Es zeigen :
Fig. 1 eine Hubkippvorrichtung gemäß der Erfindung bei geöffneten Barriereelementen und ohne zu entleerenden Behälter in Seitenansicht;
Fig. 2 eine Hubkippvorrichtung ähnlich derjenigen nach Figur 1 bei geschlossenen Barriereelementen und angesetztem Müllgefäß in Seitenansicht ;
Fig. 3 eine Schemadarstellung des in einer Vorrichtung nach Figur 1 oder Figur 2 benutzten hydraulischen Antriebs- und Steuerungssystems für Einfachschüttungen ;
Fig. 4 eine erfindungsgemäße Entleervorrichtung als Kombinationsschüttung, d. h. mit zwei nebeneinander angeordneten, wahlweise gemeinsam oder getrennt betätigbaren Hubkippvorrichtungen in rückwärtiger Ansicht ;
Fig. 5 eine Schemadarstellung des für eine Doppel- oder Zwillingsschüttung benutzbaren hydraulischen Antriebs- und Steuerungssystems und
Fig. 6 eine Schemadarstellung des in der Vorrichtung nach Figur 4 benutzten hydraulischen Antriebs- und Steuerungssystems.

In den Beispielen der Figuren 1 und 2 handelt es sich um eine Hubkippvorrichtung zum Entleeren von Müllbehältern 1 in einen Müllsammelbehälter 2 eines Müllfahrzeugs mit Einschüttvorrichtung 3. Die Einschüttvorrichtung 3 kann als Einfachschüttung oder als Doppelschüttung bzw. Zwillingsschüttung ausgebildet sein, in letzterem Fall mit zwei unabhängig voneinander arbeitenden Kippvorrichtungen bzw. Hubkippvorrichtungen 4. Die Hubkippvorrichtung 4 weist einen Schwenkarm 5 oder ein Paar von Schwenkarmen 5 auf, an welchen ein Hubkipprahmen 6 mittels einer hier nicht näher dargestellten Viergelenkführung angebracht ist. Der Hubkipprahmen 6 ist entsprechend der Art der zu entleerenden Behälter 1 in diesem Beispiel an seinem oberen Teil mit einer unter den Rand des Behälters 1 greifenden Trägerleiste 7 und am unteren Teil mit einem sich gegen die Wandung des Behälters 1 legenden Widerlagerelement 8 ausgerüstet. Zum Anheben und Senken des Hubkipprahmens 6 dient die schematisch dargestellte hydraulische Zylinder-Kolben-Anordnung 9. Die Verriegelung des Behälters 1 erfolgt durch Anpressen des Behälterrandes durch die Trägerleiste 7 gegen die an den Schwenkarmen 5 angebrachten Widerlager 10. Der Antrieb der Schwenkarme 5 erfolgt mittels hydraulischer Zylinder-Kolbenanordnungen 11, die im dargestellten Beispiel als Schwenkmotore ausgebildet sind. Die Zylinder-Kolbeneinheit 9 der Hubvorrichtung und die Zylinder-Kolbeneinheit 11 des Schwenkmotores jeder Hubkippvorrichtung 4 sind in einen gemeinsamen Leistungs- Druckmittelkreis eingebunden (Figur 3). Dabei ist dieser Leistungs-Druckmittelkreis derart ausgelegt, daß bei Arbeitsbeginn zunächst die Zylinder-Kolbeneinheit 9 der Hubvorrichtung und danach die für den Schwenkmotor vorgesehene Zylinder-Kolbeneinheit 11 beaufschlagt wird. Bei den in den Figuren 1 und 2 gezeigten Beispielen ist der zum Einschalten der elektrischen Steuerung für den automatischen Betrieb vorgesehene, vom Behälter 1 betätigte Schalter 12 auf der der Behälterwand zugewandten Seite des Hubkipprahmens 6 unterhalb der Trägerleiste 7 angebracht. Es wäre aber auch möglich, diesen Schalter an anderen Stellen des Hubkipprahmens 6 anzuordnen, beispielsweise im Bereich des Widerlagerteiles 8. Es könnte auch anstelle des Berührungsschalters 12 ein berührungsfrei arbeitender Sensor oder eine Lichtschranke oder dergleichen vorgesehen sein.

Da die derzeit noch vielfach gleichzeitig im Verkehr befindlichen Behälter recht unterschiedliche Bauformen mit.zum Teil erheblichen Abweichungen in der Neigung ihrer seitlichen Begrenzungswände aufweisen, empfiehlt es sich, zusätzlich zu dem vom Behälter betätigten Schalter 12 einen Handbetätigungsschalter vorzusehen, beispielsweise ein Schalter 13, der am Schüttungsgehäuse an einer von der Bedienungsperson leicht zu erreichenden Stelle plaziert ist. Im dargestellten Beispiel ist dieser handbetätigte Schalter 13 mit dem im Leistungs-Druckmittelkreis angeordneten Steuerventil 36 derart kombiniert, daß beide Teile eine gemeinsame elektromagnetische Betätigungsvorrichtung 36a und ein gemeinsames Handbetätigungselement 14 aufweisen. Der Handbetätigungsschalter 13 ist in diesem Beispiel als magnetischer Sensorschalter ausgebildet, der beim Herannahen der axial durch die elektromagnetische Betätigungsvorrichtung 36a und das Steuerventil 36 geführten Betätigungsstange von der einen in die andere Schalterstellung gebracht wird.

Zum Schutz von unbeteiligten Personen, beispielsweise vorübergehenden Passanten, sind an den Seitenwänden des Müllfahrzeugs zwei Barriereelemente 15 schwenkbar gelagert. Diese Barriereelemente können auf einer gemeinsamen Schwenkwelle bügelartig vereinigt sein. Im Beispiel der Figur 1 sind die Barrieree)ement&15 von Hand in und aus ihrer Sicherungsstellung schwenkbar. Sie werden durch eine als Zugfeder ausgebildete Haltefeder 15b durch Überschreiten einer Totpunktlage in ihrer jeweiligen oberen und unteren Lage gehalten. Im Beispiel der Figur 2 ist ein Druckmittelmotor 15a oder ein Paar von Druckmittelmotoren 15a zum Einstellen der Barriereelemente 15 vorgesehen. In den dargestellten Beispielen betätigen die Barriereelemente 15 in ihrer Sicherungsstellung einen Schalter 16.

Die Arbeitsweise einer als Einfachschüttung ausgebildeten Vorrichtung nach Figur 1 oder 2 wird im folgenden anhand von Figur 3 erläutert :

' Zum Antrieb der Hubkippvorrichtung 4 ist ein hydraulisches Druckmittelsystem vorgesehen, das von der Druckmittelpumpe 33 gespeist wird. Von dieser Druckmittelpumpe 33 führt eine Druckmittelvorlaufleitung 34 über ein Druckmittelrückschlagventil 35 zu einem als Zweistellungsventil ausgebildeten Steuerventil 36. An dieses Steuerventil 36 ist eine Druckmittelzuleitung 37 angeschlossen, die zu den in Parallelschaltung angeordneten Druckmittelmotoren, nämlich dem Hubzylinder 9 und dem Schwenkzylinder 11 führt. An die Druckmittelzuleitung 37 ist ein Druckentlastungsventil 38 mit Betätigungselement 39 angeschlossen. Von diesem Druckmittelentlastungsventil 38 führt eine Druckmittelentlastungsleitung 40 zu einem Druckmittelrücklaufventil 41, das in die Druckmittel-Rücklaufleitung 42 eingesetzt ist, um den Druckmittelrücklauf und damit die Rückwärtsbewegung der Zylinder-Kolben-Aggregate 9 und 11 zu verbessern. Vom Steuerventil 36 führt ferner eine Bypassleitung 43 zu dem Druckmittelrücklaufventil 41. Die Druckmittelrücklaufleitung 42 führt in ein Druckmittelreservoir 43a, von dem die Druckmittelpumpe 33 die für das System erforderliche Druckmittelmenge absaugt und über die Druckmittelvorlaufleitung 34 in den Druckmittel-Leistungskreis einführt.

Zum Steuern dieses Druckmittel-Leistungskreises ist ein Steuerstromkreis vorgesehen, der aus dem am Hubkipprahmen 6 angebrachten und vom angesetzten Behälter betätigten Schalter 12 und einem in Serie dazu geschalteten Zeitrelais 45 besteht. Dieses Zeitrelais 45 ist an die elektrische Betätigungseinrichtung des Umschaltventils 36 des Druckmittel-Leistungskreises angeschlossen. Dabei ist die Zeitkonstante des Zeitrelais 45 auf eine solche Zeitdauer eingestellt, welche die Hubkippvorrichtung vom Anheben, über Verschwenken bis zum vollständigen Entleeren des Behälters benötigt.

Wird nun der Schalter 12 durch den angesetzten Behälter betätigt und damit der Steuerstromkreis an die Stromquelle 44 angeschlossen, so wird bei dem in der Figur dargestellten Ausführungsbeispiel über das Zeitrelais 45 für die seiner Zeitkonstante entsprechende Zeitdauer ein elektrischer Kontakt zwischen der Stromquelle 44 und der elektrischen Betätigungseinrichtung des Umschaltventils 36 hergestellt. Dies hat zur Folge, daß die Betätigungseinrichtung während der Zeitdauer des Stromflusses das Steuerventil 36 gegen die Rückstellkraft seiner Feder in Arbeitsstellung hält. Ist das Steuerventil 36 in Arbeitsstellung gebracht, so ist der Druckmittelverlauf von der Druckmittelpumpe 33 über die Druckmittelvorlaufleitung 34 zur Druckmittelzuleitung 37 und von dort zu den Zylinder-Kolben-Aggregaten 9 und 11. Diese beiden Aggregate sind mit ihrem Kolbenquerschnitt so aufeinander abgestimmt, daß entsprechend der von dem jeweiligen Aggregat zu erbringende Anfangsleistung der Hubzylinder 9 stärker ausgelegt ist als der Schwenktriebzylinder 11. Es erfolgt somit zunächst die Betätigung des Zylinders 9 bis der Hubvorgang nahezu abgeschlossen ist und durch den dabei auftretenden geringen Druckanstieg der Kippvorgang mittels des Schwenktriebzylinders 11 eingeleitet wird. Dem in der Figur 3 eingezeichneten Druckentlastungsventil 38 kommt die Bedeutung zu, daß in Endkippstellung ein auf der Schwenkwelle der Hub-Kipp-Vorrichtung 4 gesetzter und entsprechend ihrer Verschwenkung verdrehter Schwenkbegrenzungshebel mit seiner Einstellschraube auf das Betätigungsglied 39 des Druckentlastungsventils 38 trifft. Das bisher in Schließstellung gewesene Druckentlastungsventil 38 wird dann entgegen der Wirkung seiner Stellfeder in eine teilweise Öffnungsstellung gebracht, so daß eine Druckentlastung in der Druckmittelzuleitung 37 über die Druckentlastungsleitung 40 zum Druckmittelrückiaufventil 41 hin erfolgt. Bei genügend großem Steuerabstand zwischen der Betätigung des Entlastungsventils 38 und der Endlage des Schwenkbegrenzungshebels wird dann das Druckentlastungsventil 38 soweit geöffnet, daß ein starker Druckabfall in der Druckmittelzuleitung 34 eintritt. Dieser starke Druckmittelabfall läßt die Hub-Kipp-Vorrichtung mit dem zu entleerenden Behälter um einen solchen Betrag zurückschwenken, daß das Druckentlastungsventil 38 wieder geschlossen wird. Befindet sich dabei das Druckmittelumschaltventil noch in Arbeitsstellung, so bewirkt das nachströmende Druckmittel ein erneutes Anschwenken der Hubkippvorrichtung bis die Einstellschraube des Schwenkbegrenzungshebels wiederum auf das Betätigungsglied 39 des Druckentlastungsventils 38 trifft und somit der Druckmittelabfall in der Druckmittelzuleitung 37 bei geöffnetem Druckentlastungsventil ein entsprechendes Rückschwenken der Hubkippvorrichtung mit dem zu entleerenden Behälter wirkt. Auf diese Weise läßt sich eine Art Rüttelbewegung hervorrufen, so daß ein vollständiges Entleeren des Behälters sichergestellt ist.

Das vollständige Zurückschwenken und Absetzen des Behälters wird dadurch eingeleitet, daß das Zeitrelais 45 nach Ablauf der eingestellten Zeitdauer die Verbindung zwischen der elektrischen Betätigungseinrichtung des Umschaltventils 36 und der Stromquelle 44 unterbricht, wodurch das Umschaltventil 36 mittels seiner Rückstellfeder in Ruhestellung geschaltet wird. Das von der Druckmittelquelle 33 über die Druckmittelvorlaufleitung 34 kommende Druckmittel strömt dann über die Bypassleitung 43 durch das Rücklaufventil 41 ab, wobei es eine Saugwirkung an der Rücklaufleitung 42 ausübt und damit den Rückströmeffekt des aus den Zylindern 9 und 11 über die Druckmittelzuleitung 37 und die Druckmittelrücklaufeitung 42 fließenden Druckmittels zu verstärken.

Wie weiterhin aus Figur 3 hervorgeht, ist im Vorlauf des Druckmittelleistungskreises 37 zur Zylinder-Kolben-Anordnung 11 ein den Druckmittelzulauf rythmisch unterbrechendes oder verengendes Ventil 80 eingesetzt. Dieses Ventil 80 wird vom Zeitrelais 45 zu einem solchen Zeitpunkt eingeschaltet, wenn der Kippvorgang um ein gewünschtes Maß fortgeschritten ist. Hierdurch wird der Behälter in eine sanfte Rüttelbewegung versetzt, wodurch sich eine vollständige Entleerung des Behälterinhaltes ergibt. Das Ausschalten des Ventils 80 erfolgt durch das Zeitrelais 45 bei Einleitung des Rückschwenkvorganges.

Bei dem in der Figur 3 gezeigten Schalter 13, der parallel zu dem durch den am Hubkipprahmen 6 angesetzten Behälter 1 betätigten Schalter 12 angeordnet ist, handelt es sich um den Handbetätigungsschalter zum Einschalten des Steuerstromkreises, wie er z. B. in Figur 1 bzw. Figur 2 angeordnet ist.

Bei Anordnung der Entleervorrichtung an einem Müllfahrzeug ist es zweckmäßig, als Stromquelle 44 die Fahrzeugbatterie zu verwenden. Im Falle eines stationären Sammelbehälters wäre es auch denkbar, den Steuerstromkreis mit einem Netzanschluß zu versehen.

Neben dem in der Figur 3 dargestellten Steuerventil 36 in der Ausführungsform als Zweistellungsventil ist es auch möglich, ein Dreistellungsventil mit Arbeits-, Rücklauf- und Ruhestellung einzusetzen. In diesem Fall bedarf es aber komplizierterer Bauelemente des Steuerstromkreises bzw. eines aufwendigeren Betätigungselements für ein derartiges Umschaltventil, wie z. B. eines zweiten Zeitrelais, das nach Öffnen des Schaltkontaktes durch das erste, also nachdem der Behälter entleert ist, das Dreistellungsumschaltventil mittels der Betätigungseinrichtung in Rücklaufstellung bringt.

Wie Figur 3 zeigt, ist in die Druckmittelvorlaufleitung 34 ein Zweistellungs-Absperrventil 34a eingesetzt, das mit seiner elektromagnetischen Betätigungsvorrichtung über den vom Barriereelement 15 betätigten Schalter 16 an den elektrischen Steuerstromkreis angeschlossen ist. Bei geschlossenem Schalter 16 wird das Absperrventil 34a in die in Figur3 gezeigte Stellung eingelegt, in der es den Durchlaß für das hydraulische Druckmittel zur Druckmittelvorlaufleitung 34 freigibt. Bei geoffnetem Schalter 16 legt sich das Absperrventil 34a unter der Wirkung seiner Feder in die zweite Stellung, in der eine zum Druckmittelreservoir 43a zurückführende Bypassleitung 43b an die Druckseite der Pumpe 33 angeschlossen ist.

Wenn die Entleervorrichtung nach Figur 1 oder Figur 2 als Zwillings- oder Doppelschüttung ausgebildet, also mit zwei nebeneinander angeordneten Hubkippvorrichtungen 4 ausgestattet ist, dann können zwei gleiche Steuerungssysteme wie in Figur 3 vorgesehen sein, nämlich je eines für jede Hubkippvorrichtung 4. Es läßt sich aber auch bevorzugt eine Steuerung nach Figur 5 einsetzen. Mit einer Steuerungsanordnung nach Figur 5 ist die Arbeitsweise der Zwillings- oder Doppelschüttung wie folgt, wobei die sich entsprechenden Bauelemente aus Figur 3 und Figur 5 mit gleichen Bezugsziffern, jedoch in Figur 4 zusätzlich mit Buchstaben a) und b) versehen sind :

Bei der in Figur 5 dargestellten Ausführungsform einer Doppelschüttung besitzen beide Druckmittel-Leistungskreise eine gemeinsame Druckmittelpumpe, der ein druckunabhängiger Druckmittelstromteiler 46 nachgeschaltet ist, so daß jeder Druckmittel-Leistungskreis eine eigene Druckmittelquelle aufweist. Auch ist bei dem in der Figur 5 dargestellten Beispiel für jeden der beiden Steuerstromkreise zweckmäßigerweise eine gemeinsame Stromquelle 44 vorgesehen.

Im Unterschied zu der in Figur 3 dargestellten Einfach-Hubkippv.orrichtung wirkt der Steuerstromkreis jeder der beiden Einzel-Hubkippvorrichtung aber nicht direkt auf das Steuerventil 36a, 36b des Leistungsdruckmittelkreises, sondern steuert seinerseits einen pneumatischen Steuerdruckmittelkreis an. Jeder dieser beiden Steuerdruckmittelkreise besteht aus einem für elektrische Betätigung eingerichteten und mit dem entsprechenden Steuerstromkreis verbundenen Umschaltventil 47a, 47b, das an eine Zuführungsleitung 48a, 48b angeschlossen ist. Diese pneumatische Steuerdruckmittelleitung 48a, 48b ist an einen unter der Wirkung einer Rückstellfeder stehenden Arbeitszylinder 49a, 49b angeschlossen, dessen Kolbenstange 50a, 50b als Betätigungselement des Steuerventils 36a, 36b dient. Für beide pneumatische Steuerdruckmittelkreise ist eine gemeinsame Druckmittelquelle 50 vorgesehen, die über die Zweigleitungen 51a, 51 b an die Pneumatikventile 47a, 47b angeschlossen ist. Bei Müllfahrzeugen kann als Druckmittelquelle 50 die für die Bremsanlage des Fahrzeugs bereits vorhandene pneumatische Druckmittelquelle mitbenutzt werden.

Wird nun ein zu entleerender Behälter an den Hubkipprahmen einer dieser Einzelschüttungen angesetzt und schließlich das Zeitrelais 45a, 45b in Gang gesetzt, so wird das Pneumatikventil 47a, 47b während der durch das Zeirelais 45a, 45b festgelegten Zeit in Schaltstellung gehalten, so daß der Pneumatikzylinder 49a, 49b mit der von der Druckmittelquelle 50 über die Steuerdruckmittelleitung strömenden Preßluft beaufschlagt wird und dadurch das Steuerventil 36a, 36b des entsprechenden Leistungsdruckmittelkreises in Arbeitsstellung bringt. Damit wird die Druckmittelzufuhr zu den hydraulisch betriebenen Arbeitszylindern 9a, 11a bzw. 9b, 11b freigegeben und der Entleervorgang beginnt. Der Rückschwenk- und Absetzvorgang des Hubkipprahmens mit dem nun entleerten Behälter erfolgt wiederum dadurch, daß das Zeitrelais 45a, 45b den Stromkreis zwischen den für elektrische Betätigung eingerichteten Pneumatikventil 47a, 47b und der Stromquelle 44 unterbricht. Dadurch wird das Pneumatikventil 47a, 47b durch die Rückstellkraft seiner Feder in Neutralstellung gebracht, so daß die pneumatische Druckmittelquelle 50 vom Druckmittelsteuerkreis abgehängt ist. Infolge des sich in der Zuführungsleitung 48a, 48b einstellenden Druckabfalls wird der unter der Rückstellkraft einer Feder stehende Hubkolben des Pneumatikzylinders 49a, 49b in Ruhestellung gebracht, wodurch vermittels seiner Kolbenstange 50a, 50b das Steuerventil 36a, 36b des Leistungsdruckmittelkreises in Ruhestellung geschaltet wird.

Bei der in Figur 4 gezeigten Entleervorrichtung handelt es sich um eine sogenannte Kombinationsschüttung, mit der sowohl kleinere Müllgefäße als auch ein größerer Behälter entleert werden können. Hierfür sind zwei nebeneinander angeordnete Hubkippvorrichtungen 17a, 17b an der Rückseite der Einschüttvorrichtung 18 angebracht. Der Antrieb jeder dieser Hubkippvorrichtungen 17a, 17b erfolgt über eigene (nicht gezeigte) Zylinder-Kolben-Anordnungen mit separaten Druckmittel-Leistungskreisen, so daß diese zum Entleeren von kleineren Behältern einzeln betätigbar sind. Im Einzelbetrieb ist die Funktionsweise der Kombischüttung vergleichbar mit der zweier Einfachschüttungen, wie sie oben erläutert wurden. Die Hubeinrichtung jeder Einzel-Hubkippvorrichtung besteht dabei aus dem bekannten Viergelenksystem; das mit der Widerlagerplatte 20a, 20b zu dem Hubkipprahmen 21 a, 21 b zusammengefügt ist. Die Verriegelung der Behälter erfolgt durch Anpressen des Behälterrandes durch die Trägerleisten 22a, 22b an die am oberen Ende der Schwenkarme 23a, 23b angebrachten Anlageplatten 24a, 24b. Zum Entleeren von großen Behältern, d. h. synchronem Betrieb beider Einzelschüttungen 17a, 17b ist an beiden Trägerleisten 22a, 22b ein Verbindungs- und Trägerbalken, z. B. mittels Schrauben angebracht. Dieser Verbindungs- und Trägerbalken 25 ist im gezeigten Beispiel an seiner Oberseite mit zahnartigen, in Abständen angeordneten Haltevorsprüngen 26a, 26b ausgebildet, um Behälter, beispielsweise Müllgefäße verschiedenster oberer Randausbildung, aufnehmen zu können. Ergänzend könnte noch ein wahlweise einsetzbarer, gestrichelt dargestellter Zwischenpuffer 27 vorgesehen sein, der zwischen den beiden Widerlagerteilen 20a, 20b anzuordnen wäre.

Zum Entleeren herkommlicher Müllgroßbehälter mit an seinen Seiten angebrachten Aufnahmezapfen sind bei der in Figur 2 gewählten Ausführungsform einer Kombischuttung zusätzlich an den beiden Hubkipprahmen 21 a, 21 b schwenkbare Tragarme 28a, 28b mit Aufnahmeklauen 29a, 29b für die Tragzapfen dieser Müllbehälter vorgesehen.

Da beim Entleerung von größeren Behältern die Zeitdauer für den Entleervorgang recht unterschiedlich sein kann, so daß bei elektrischer Steuerung des Bewegungsablaufes mit fest eingestellter Zeitkonstante für die Ventilsteuerung des Leistungsdruckmittelkreises unter Umständen ein zweimaliger Entleervorgang notwendig sein könnte, ist es vorgesehen, daß die elektrische Steuerung für den automatischen Betrieb nur bei Einzelbetätigung der beiden Hubkippvorrichtungen 17a, 17b eingeschaltet ist. Deshalb ist den Leistungsdruckmittelkreisen der beiden Einzel-Hubkippvorrichtungen ein eigener Steuerstromkreis zugeordnet. Zweckmäßigerweise werden die von den angesetzten Behältern betätigten Schalter zum Einschalten des Steuerungsablaufes derart am Hubkipprahmen 21a, 21 b positioniert, daß diese bei angesetztem Verbindungs-und Trägerbalken 25, also bei Umrüstung der Kombischüttung für synchronen Betrieb beider Einzelschüttungen zum Entleeren größer Behälter, keine Berührung mit der Behälterwandung haben.

Aufgrund der unterschiedlichen Bauformen der Behälter ist es jedoch zu empfehlen, einen zusätzlichen Hauptschalter zum Abschalten des elektrischen Steuerkreises bei gleichzeitiger Betätigung beider Schüttungen 17a, 17b zum Entleeren großer Behälter vorzusehen, der in solcher Weise ausgebildet und angebracht sein kann, daß der beim Anbringen des Verbindungs- und Trägerbalkens 25 oder sonstiger Verbindu ngselemente zwischen den beiden Hubkipprahmen 21 a und 21 b in die die automatische Steuerung ausschaltende Stellung gebracht wird. In diesem Betriebsfall sind die beiden Leistungsdruckmittelkreise der beiden Hubkippvorrichtungen 17a, 17b mittels Umschaltventile derart miteinander verbunden, daß ihre Druckmittelmotore parallel geschaltet sind und von nur einer Druckmittelquelle gespeist werden. Zum Einschalten der Entleervorrichtung muß dabei einer der beiden am Schüttungsgehäuse angebrachte Handbedienungsschalter 31a, 31 betätigt werden. Gleichzeitig dient dieser Handbetätigungsschalter bei Einzelbetrieb der beiden Schüttungen, also bei Trennung der beiden Druckmittelkreise, zur manuellen Steuerung der Hubkippvorrichtungen 17a, 17b, falls die elektrischen Steuerungen für den automatisierten Betrieb einmal ausfallen sollten. Für den Fall, daß die an dem Hubkipprahmen 21 a, 21 b angesetzten Behälter nicht die Schalter 30a, 30b betätigen, sind am Sammelbehältergehäuse 18 zwei rastende Handbetätigungsschalter 32a, 32b vorgesehen. In diesem Fall bedarf es zwar nach dem Ansetzen des Müllgefäßes eines zusätzlichen Arbeitsschrittes. Danach läuft jedoch der Entleervorgang selbsttätig ab, so daß die bedienende Person nicht wie bei der manuellen Steuerung des Entleervorganges während dieser Zeitdauer an den Ort der Vorrichtung gebunden ist.

Die Arbeitsweise einer solchen Vorichtung wird im folgenden anhand von Figur 6 näher erläutert :

In Figur 6 ist eine Schemadarstellung eines hydraulischen Antriebssystems und elektrischen Steuerungssystems für eine Kombischüttung, wie sie in Figur 2 dargestellt ist, gezeigt. Wie bei dem Hydraulikschema einer Zwillingsschüttung nach Figur 4 sind auch bei dieser Kombischüttung zwei hydraulische Leistungsdruckmittelkreise vorgesehen, die aber über ein Umschaltventil 53 wahlweise getrennt oder miteinander verbunden sind. Jeder dieser Druckmittelkreise weist eine eigene Druckmittelquelle auf, die im dargestellten Beispiel durch jeweils einen Zweig 54a, 54b eines druckunabhängigen Stromteilers 54 in Verbindung mit einer vor diesem Stromteiler angeordneten Druckmittelpumpe 55 gebildet sein kann. In jedem Leistungsdruckmittelkreis führt von dieser Druckmittelquelle 54a, 54b eine Druckmittelvorlaufleitung 56a, 56b über ein Rückschlagventil 57a, 57b zu dem jeweiligen Umschaltventil 52a, 52b. Dieses Steuerventil 52a, 52b ist in Neutralstellung an eine Bypassleitung 58a, 58b angeschlossen, die über ein Druckmittelrücklaufventil 59a, 59b an die Druckmittelrücklaufleitung 60a, 60b angeschlossen ist. In Arbeitsstellung ist das Umschaltventil 52a, 52b an eine Druckmittelzuführungsleitung 61a, 61b angeschlossen, die das hydraulische Arbeitsmedium zu den in Parallelschaltung angeordneten Druckmittelmotoren 62a, 63a bzw. 62b, 63b fördert.

Zusätzlich ist bei der in der Figur6 dargestellten Ausführungsform in die Druckmittelzuleitung 61a zwischen deren Anschluß an die Druckmittelverbindungsleitung 64 beider Druckmittelkreise und dem Steuerventil 52a ein Umschaltventil 65 eingesetzt, das lediglich im Synchronbetrieb beider Schüttungen in Absperrstellung geschaltet ist. Alle anderen Bauelemente beider Leistungsdruckmittelkreise und Steuerstromkreise sind aber in gleicher Weise angeordnet. Wie aus Figur 5 ersichtlich, ist an jeder Druckmittelzuleitung 61a, 61 b ein Druckmittelentlastungsventil 66a, 66b mit Betätigungselement 67a, 67b angeschlossen. Von diesen Druckmittelentlastungsventilen 66a, 66b führen Druckmittelentlastungsleitungen 68a, 68b zu den Druckmittelführungsventilen 59a, 59b. Die Steuerung der Druckmittelleistungskreise erfolgt wie bei der in Figur 3 dargestellten Ausführungsform durch direkte Einwirkung auf das für elektrische Betätigung eingerichtete Umschaltventil 52a, 52b.

Die elektrischen Steuerstromkreise bestehen jeweils aus einem Zeitrelais 69a, 69b, ein am Hubkipprahmen jeder Einzelschüttung angebrachten Betätigungsschalter 70a, 70b und einem parallel dazu geschalteten Handbetätigungselement 71a, 71b. Um zu gewährleisten, daß bei ungesichertem Arbeitsbereich die automatische Steuerung beider Einzelschüttungen außer Betrieb gesetzt ist, ist in die gemeinsame Verbindungsleitung 72 beider Steuerstromkreise mit der Stromquelle 73 ein in Sicherungsstellung der Barriereelemente betätigter Schalter 74 eingesetzt. Zwischen diesem Schaltkontakt 74 und Stromquelle 73 ist zusätzlich ein Verriegelungsschalter 75 angeordnet. Wie aus Figur 5 ersichtlich, ist das in die Verbindungsleitung 64 der beiden Druckmittelkreise eingesetzte Umschaltventil 53 und das die Druckmittelzuleitung 61a nur eines Druckmittelkreises eingesetzte Umschaltventil 65 für eine elektrische Betätigung eingerichtet und zusammen mit den Steuerstromkreisen an die Stromquelle 73 angeschlossen. Beide Umschaltventile 53 und 65 sind aber umgekehrt geschaltet und zwar derart, daß sich im Einzelbetrieb beider Schüttungen das Umschaltventil 53 in Sperrstellung und das Umschaltventil 65 in Durchlaßstellung befindet. In diesem Betriebsfall ist der Schalter 75 geschlossen, also entriegelt. Wird dagegen der Riegel eingelegt bzw. der Verbindungs- und Trägerbalken 25 eingesetzt, also der Schaltkontakt 75 geöffnet, dann schaltet das in der Druckmittelzuleitung 61 a eingesetzte Umschaltventil 65 mittels Federkraft in Absperrstellung und das in der Verbindungsleitung 64 eingesetzte Umschaltventil 53 mittels Federkraft in Durchlaßstellung, wodurch eine Parallelschaltung aller Druckmittelaggregate 62a, 62b, 63a, 63b hergestellt ist und die Entleervor.- richtung für synchrone Betätigung beider Einzelschüttungen zum Entleeren großer Behälter betriebsbereit ist. Zum Einschalten der Kolbenaggregate beider Schüttungen muß dann bei dem in der Figur dargestellten Ausführungsbeispiel das Umschaltventil 52b mittels des Stellgliedes 76b per Hand betätigt werden. Dabei werden beide Hubzylinder 63a, 63b und beide Schwenktriebzylinder 62a, 62b mit der gleichen Druckmittelströmungsmenge beschickt wie bei Einzelsteuerung, nur ein Hubzylinder 63a und ein Schwenktriebzylinder 62a.

Im Beispiel der Figur 6 ist infolge der Ausführungsform des Umschaltventils 52a, 52b als Zweistellungsventil für den gemeinsamen Betrieb beider Schüttungen die Anordnung eines Umsohaltventils in der Druckmittelzuführungsleitung 61a eines Druckmittelkreises notwendig. Es wäre auch möglich, die Druckmittelumschaltventile 52a und 52b als Dreistellungsventile für Null-, Hub-, und Senkstellung auszubilden, so daß dieses zusätzliche Umschaltventil 65 entfiele und das gemeinsame Arbeiten beider Hubkippvorrichtungen sowohl durch Betätigung des linken als auch rechten Druckmittelumschaltventils 52a, 52b erreicht würde. Allerdings bedarf es bei einem für drei Stellungen ausgebildeten Druckmittelumschaltventil einer aufwendigeren elektrischen Betätigungseinrichtung, um bei Einzelbetrieb einer automatischen Steuerung beider Schüttungen zu ermöglichen.

Außer den dargestellten Ausführungsbeispielen kann im Rahmen der Erfindung auch eine vollautomatische Entleervorrichtung geschafffen werden, mit der das Entleeren von Behältern jeglicher Größe automatisch durchführbar ist. Eine solche vollautomatische Entleervorrichtung ist beispielsweise mit einer Programmier- und Schaltvorrichtung versehen, an der Erkennungsangaben, wie Typ, Größe, Aufstellungsort usw., für den zu entleerenden Behälter einzugeben sind. Ferner enthält eine solche vollautomatische Vorrichtung in ihrem Steuerungssystem einer Speicher mit Daten über die zum Entleeren in Betracht kommenden Behälter. Dadurch kann mittels Schaltungsanordnungen ein Vergleich zwischen den eingegebenen Erkennungsangaben und den gespeicherten Daten vorgenommen werden. Aus dem Vergleich dieser eingegebenen Erkennungsangaben und den gespeicherten Daten wird dann ein für den jeweiligen Behälter geeigneter Entleerungsvorgang bzw. die Steuerungsweise der Entleervorrichtung für diesen Entleervorgang ausgewählt und mittels Schalteinrichtungen an den jeweiligen Steuerelementen der Entleervorrichtung eingestellt. Man kann mit solcher vollautomatischer Entleervorrichtung schon vor Beginn des Entleervorganges den Hubkipprahmen bzw. Kipprahmen in eine für den zu entleerenden Behälter geeignete Voreinstellung bringen. Man kann die Entleergeschwindigkeit vorwählen. Überhaupt lassen sich alle Parameter des Entleervorganges durch diese vollautomatische Vorrichtung anhand der Daten des jeweils identifizierten Behälters sowie dessen Inhalt automatisch vorwählen und einrichten. Außerdem kann eine solche vollautomatische Vorrichtung mit einer das Gewicht des entleerten Behälters kontrollierenden Einrichtung ausgestattet werden, die auf die Entleerungssteuerung zurückgreift und den Entleervorgang wiederholen läßt, wenn das Gewicht des entleerten Behälters noch oberhalb des Sollgewichtes liegt, also ein Behälter nicht vollständig entleert worden ist.

Schließlich lassen sich bei einer solchen vollautomatischen Entleervorrichtung auch Registrier-und. Aufzeichnungseinrichtungen vorsehen, die die Identifizierung der entleerten Behälter und das Gewicht des aus jedem Behälter entleerten Inhalts sowie eventuelle Beschädigungen oder sonstige Unregelmäßigkeiten an den entleerten Behältern festlegen.

## Patentansprüche

1. Vorrichtung zum Entleeren von Behältern, insbesondere von Müllbehältern (1), in Sammelbehälter (2), bei der eine durch mindestens einen Druckmittelmotor (9, 11 ; 62, 63) angetriebene Kippvorrichtung oder Hubkippvorrichtung (4) mit einem den zu entleerenden Behälter (1) aufnehmenden Kipprahmen bzw. Hubkipprahmen (6) versehen ist, wobei der Druckmittelmotor bzw. die Druckmittelmotore (9, 11 ; 62, 63) mittels eines in den Druckmittel-Leistungskreis eingesetzten Druckmittelventils (36 ; 36a, 36b ; 52a, 52b) gesteuert ist bzw. sind, das mit seiner Betätigungseinrichtung direkt oder indirekt an einen Steuerkreis angeschlossen ist, der einen die zeitliche Ventilsteuerung für die Bewegungsabläufe des Entleerungsvorganges bestimmenden Zeitschalter (45 ; 45a, 45b ; 69a, 69b) enthält, der mit einem Schaltelement (Schalter 12 ; 12a, 12b ; 70a, 70b) zu seiner Betätigung und zum Ingangsetzen des Steuerablaufes verbunden ist, dadurch gekennzeichnet, daß das mit dem Zeitschalter (45 ; 45a, 45b ; 69a, 69b) verbundene Schaltelement (Schalter 12; 12a, 12b ; 70a, 70b) im Ansetzbereich für den zu entleerenden Behälter an der Kippvorrichtung bzw. Hubkippvorrichtung (4) angebracht und mit auf den jeweils angesetzten Behälter (1) ansprechenden Betätigungseinrichtungen versehen ist und der Arbeitsbereich im Umkreis der Kippvorrichtung bzw. Hubkippvorrichtung (4) mittels Barrieren (Barrierenelemente 15) absicherbar ist, die blockierend auf den Steuerkreis einwirken, sofern sie sich nicht in den Arbeitsbereich absichernder Konstellation befinden.

2. Vorrichtung nach Anspruch 1, dadurch gekennzeichnet, daß das mit dem Zeitschalter (45) verbundene Schaltelement (Schalter 12) eine auf mechanische Berührung mit dem angesetzten Behälter (1) ansprechende Betätigungseinrichtung aufweist.

3. Vorrichtung nach Anspruch 1, dadurch gekennzeichnet, daß das mit dem Zeitschalter (45) verbundene Schaltelement ein berührungsfrei auf den angesetzten Behälter (1) ansprechender Sensor ist.

4. Vorrichtung nach Anspruch 3, dadurch gekennzeichnet, daß das mit dem Zeitschalter (45) verbundene Schaltelement Teil einer auf den angesetzten Behälter (1) ansprechenden Lichtschranke ist.

5. Vorrichtung nach einem der Ansprüche 1 bis 4, dadurch gekennzeichnet, daß das vom Behälter betätigte Schaltelement mit einem Sender für drahtlose Signalübertragung versehen und in den Steuerkreis des Druckmittelventils (36) ein entsprechender Empfänger für die drahtlos übertragenen Signale eingesetzt ist.

6. Vorrichtung nach einem der Ansprüche 1 bis 5, dadurch gekennzeichnet, daß für die zeitliche Ventilsteuerung ein elektrischer Steuerstromkreis vorgesehen und dazu ausgebildet ist, bei Freigabe des vom angesetzten Behälter betätigten Schaltelements (Schalter 12) die Kippvorrichtung bzw. Hubkippvorrichtung (4) zum Rücklauf in die Grundstellung zu steuern.

7. Vorrichtung nach einem der Ansprüche 1 bis 5, dadurch gekennzeichnet, daß das vom angesetzten Behälter (1) betätigte Schaltelement (Schalter 12) dazu ausgebildet ist, von dem an die Kippvorrichtung bzw. Hubkippvorrichtung (4) angesetzten Behälter (1) in geschlossenem Zustand gehalten zu werden, und der im Steuerkreis vorgesehene Zeitschalter (45) dazu ausgebildet ist, bei Öffnen des vom Behälter (1) betätigten Schaltelements (Schalter 12) sofort in seine Steuerstellung für Rückführung der Kippvorrichtung bzw. Hubkippvorrichtung (4) in die Grundstellung überzugehen.

8. Vorrichtung nach Anspruch 1, dadurch gekennzeichnet, daß als Barrieren an den Seitenwänden des Sammelbehälters (2) in eine den Arbeitsbereich im Umkreis der Hubkippvorrichtung (4) bzw. Kippvorrichtung bzw. -vorrichtungen seitlich absperrende Sicherungsstellung mechanisch bewegbare Barriereelemente (15) vorgesehen sind.

9. Vorrichtung nach Anspruch 8, dadurch gekennzeichnet, daß die Steuerungsanordnung der Kippvorrichtung bzw. Hubkippvorrichtung (4) mindestens einen das Schaltelement (Schalter 12) enthaltenden elektrischen Steuerstromkreis aufweist und den Barriereelementen (15) ein elektrischer Schalter zugeordnet ist, der als Hauptschalter in der elektrischen Zuleitung vor dem elektrischen Steuerstromkreis angeordnet ist und nur in Sicherungsstellung der Barriereelemente (15) eingelegt ist.

10. Vorrichtung nach Anspruch 8, dadurch gekennzeichnet, daß die Barriereelemente (15) als schrankenartige Hebel ausgebildet und an den Seitenwänden des Sammelbehälters (2) schwenkbar gelagert sind.

11. Vorrichtung nach Anspruch 10, dadurch gekennzeichnet, daß zum Einstellen der Barriereelemente (15) in Sicherungsstellung und Ruhestellung Druckmittelmotore (16) vorgesehen sind.

12. Vorrichtung nach einem der Ansprüche 1 bis 11, dadurch gekennzeichnet, daß bei hydraulischem Antrieb der Kippvorrichtung ein den Druckmittelzulauf rhythmisch unterbrechendes oder verengendes, vom Steuerkreis betätigtes Ventil (80) im Vorlauf (37) des Druckmittel-Leistungskreises zum Antriebselement für die Kipp- vorrichtung eingesetzt ist.

13. Vorrichtung nach einem der Ansprüche 1 bis 12, dadurch gekennzeichnet, daß der Steuerstromkreis bzw. die Steuerstromkreise mit einer Programmier- und Schaltvorrichtung verbunden sind, die Eingabeeinrichtungen für Erkennungsangaben, wie Typ, Größe usw. über den jeweils zu entleerenden Behälter, Speicher mit Daten über die zum Entleeren in Betracht kommenden Behälter, Schaltungsanordnungen zum Ermitteln der für die Entleerung des jeweiligen Behälters geeignete Steuerungsweise und Schalteinrichtung zum Einstellen der ermittelten Steuerungsweise am elektrischen Steuerstromkreis enthält.

14. Vorrichtung nach Anspruch 13, dadurch gekennzeichnet, daß eine lichtelektrische Ablesevorrichtung für an den zu entleerenden Behältern angebrachte Erkennungsmarkierungen als Eingabeeinrichtung für die Erkennungsangaben im Bereich des Hubkipprahmens bzw. Kipprahmens angeordnet ist.

15. Vorrichtung nach Anspruch 13 oder 14, dadurch gekennzeichnet, daß der elektrische Steuerstromkreis und die Ventilsteuerung miteinander verbundene zusätzliche Elemente zum Einstellen der für den jeweils zu entleerenden Behälter geeigneten Ausgangsstellung des Hubkipprahmens bzw. Kipprahmens, ggf. mit Anschluß an eine das augenblickliche Füllgewicht des Sammelbehälters feststellende Einrichtung enthalten.

16. Vorrichtung nach einem der Ansprüche 13 bis 15, dadurch gekennzeichnet, daß der elektrische Steuerstromkreis und die Ventilsteuerung miteinander verbundene, zusätzliche Elemente zum Einstellen der für den jeweils zu entleerenden Behälter geeigneten Entleergeschwindigkeit, ggf. mit Anschluß an eine das Gewicht des zu entleerenden Behälters feststellende Einrichtung, enthalten.

17. Vorrichtung nach einem der Ansprüche 13 bis 16, dadurch gekennzeichnet, daß an die Programmier- und Schaltvorrichtung eine Registrier-und Aufzeichnungseinrichtung für die aufgenommenen Erkennungsangaben und zumindest das Füllgewicht des jeweils zu entleerenden Behälters angeschlossen ist.

18. Vorrichtung nach einem der Ansprüche 13 bis 17, dadurch gekennzeichnet, daß an der Hubkippvorrichtung bzw. Kippvorrichtung Einrichtungen zum Feststellen des Gewichtes des Behälters vor und nach dem Entleervorgang vorgesehen sind und die Programmier- und Schaltvorrichtung Schaltungsanordnungen zum Vergleichen von Sollwert und Istwert des Behälterleergewichts enthält, die dazu ausgebildet sind, bei Überschreiten des Istwertes über den Sollwert um ein festgelegtes Maß den elektrischen Steuerkreis zum wiederholten Steuern eines Einkippvorganges in Art eines Rütteins zu veranlassen, und daß ggf. Einrichtungen vorgesehen sind, die bei Unterschreiten des Istwertes unter den Sollwert Alarm an einer Alarmeinrichtung auslösen und/ oder eine entsprechende Registrierung in einer Registriervorrichtung vornehmen.

19. Vorrichtung nach einem der Ansprüche 13 bis 17, dadurch gekennzeichnet, daß an der Hubkippvorrichtung bzw. Kippvorrichtung Einrichtungen zum Feststellen des Gewichtes des Behälters vor und nach dem Entleervorgang vorgesehen sind und die Programmier- und Schaltvorrichtung Schaltungsanordnungen zum Vergleichen von Sollwert und Istwert des Behälterleergewichts enthält, die dazu ausgebildet sind, bei Überschreiten des Istwertes über den Sollwert um ein festgelegtes Maß das Ventil (80) zum rhythmischen Unterbrechen bzw. Verengen des Druckmittel-Vorlaufs zu dem Antriebselement der Kippvorrichtung einzuschalten.

20. Vorrichtung nach einem der Ansprüche 13 bis 19, dadurch gekennzeichnet, daß im Bereich der Hubkippvorrichtung bzw. der Kippvorrichtung optische und/oder mechanische und/oder magnetische Sensoren zum Feststellen des ordnungsgemäßen Zustandes des zu entleerenden Behälters angeordnet und mit der Programmier- und-Schaltvorrichtung in solcher Weise verbunden sind, daß der Entleervorgang nur bei ordnungsgemäßem Zustand des angesetzten Behälters eingeleitet wird und/oder festgestellte Mängel am Zustand des Behälters in einer Registriervorrichtung zusammen mit den Erkennungsdaten des jeweiligen Behälters registriert werden.

## Claims

1. Device for emptying containers, particularly refuse containers (1), into collecting containers (2), in which device a tilting device of lifting tilting device (4), driven by at least one pressure medium motor (9, 11 ; 62, 63) is provided with a tilting frame or lifting tilting frame (6) which accommodates the container (1) to be emptied, in which arrangement the pressure medium motor or the pressure medium motors (9, 11 ; 62, 63) is or are controlled by means of a pressure medium valve (36 ; 36a, 36b ; 52a, 52b) inserted into the pressure medium power circuit, which valve is directly or indirectly connected with its actuating device to a control circuit which contains a timing switch (45 ; 45a, 45b ; 69a, 69b) which determines the time control of the valve for the sequences of movements of the emptying process and which is connected to a switching element (switch 12; 12a, 12b ; 70a, 70b) for actuating it and for starting the control sequence, characterized in that the switching element (switch 12 ; 12a, 12b ; 70a, 70b), which is connected to the timing switch (45 ; 45a, 45b ; 69a, 69b) is mounted in the placement area for the container to be emptied on the tilting device or lifting tilting device (4) and is provided with actuating devices which respond to the container (1) placed in each case and the working area can be safeguarded in the immediate vicinity of the tilting device or lifting tilting device (4) by means of barriers (barrier elements 15) which act in a blocking manner on the control circuit if they are not in a constellation safeguarding the working area.

2. Device according to Claim 1, characterized in that the switching element (switch 12), which is connected to the timing switch (45), exhibits an actuating device responding to mechanical contact with the container (1) placed.

3. Device according to Claim 1, characterized in that the switching element connected to the timing switch (45) is a sensor which responds in a contactless manner to the container (1) placed.

4. Device according to Claim 3, characterized in that the switching element connected to the timing switch (45) is a part of a light barrier responding to the container (1) placed.

5. Device according to one of Claims 1 to 4, characterized in that the switching element actuated by the container is provided with a transmitter for wireless signal transmission and a corresponding receiver forthe signals transmitted by wireless means is inserted into the control circuit of the pressure medium valve (36).

6. Device according to one of Claims 1 to 5, characterized in that an electric control circuit is provided for the time control of the valve and is constructed for controlling the tilting device or lifting tilting device (4) to return into its basic position when the switching element (switch 12) actuated by the container placed is released.

7. Device according to one of Claims 1 to 5, characterized in that the switching element (switch 12) actuated by the container (1) placed is constructed for being held in a closed condition by the container (1) placed on the tilting device or lifting tilting device (4) and the timing switch (45) provided in the control circuit is constructed for immediately changing into its control position for returning the tilting device of lifting tilting device (4) into the basic position when the switching element (switch 12) actuated by the container (1) opens.

8. Device according to Claim 1, characterized in that barrier elements (15), which can be mechanically moved into a safeguarding position which laterally blocks the working area in the immediate vicinity of the lifting tilting device (4) or tilting device or devices, are provided as barriers at the side walls of the collecting container (2).

9. Device according to Claim 8, characterized in that the control arrangement of the tilting device or lifting tilting device (4) exhibits at least one electric control circuit containing the switching element (switch 12) and an electric switch is associated with the barrier elements (15) which is arranged in front of the electric control circuit as main switch in the electric feed line and is only inserted in the safeguarding position of the barrier elements (15).

10. Device according to Claim 8, characterized in that the barrier elements (15) are constructed as barrierlike levers and are tiltably supported on the side walls of the collecting container (2).

11. Device according to Claim 10, characterized in that pressure medium motors (16) are provided for setting the barrier elements (15) into safeguarding position and rest position.

12. Device according to one of Claims 1 to 11, characterized in that, when the tilting device is hydraulically driven, a valve (80), which is actuated by the control circuit and which cyclically interrupts or narrows the pressure medium supply, is inserted in the flow line (37) of the pressure medium power circuit to the drive element for the tilting device.

13. Device according to one of Claims 1 to 12, characterized in that the control circuit or the control circuits are connected to a programming and switching device which contains input devices for recognition information such as type, size and so forth concerning the container to be emptied in each case, memories with data on the containers to be considered for emptying, switching arrangements for determining the control mode suitable for emptying the respective container and switching devices for setting the control mode determined at the electric control circuit.

14. Device according to Claim 13, characterized in that an opto-electric reading device for recognition markings applied to the containers to be emptied is arranged as input device for the recognition information in the area of the lifting tilting frame or tilting frame.

15. Device according to Claims 13 or 14, characterized in that the electric control circuit and the valve control system contain additional elements, connected to one another, for setting the initial position of the lifting tilting frame or tilting frame, suitable for the container to be emptied in each case, if necessary connected to a device determining the current filling weight of the collecting container.

16. Device according to one of Claims 13 to 15, characterized in that the electric control circuit and the valve control system contain additional elements, connected to one another, for setting the emptying rate suitable for the container to be emptied in each case, if necessary connected to a device determining the weight of the container to be emptied.

17. Device according to one of Claims 13 to 16, characterized in that an indicating and recording device for the recognition information detected and at least the filling weight of the container to be emptied in each case is connected to the programming and switching device.

18. Device according to one of Claims 13 to 17, characterized in that devices for determining the weight of the container before and after the emptying process are provided on the lifting tilting device or tilting device and the programming and switching device contains circuit arrangements for comparing nominal value and actual value of the empty container weight which are constructed for causing the electric control circuit repeatedly to control a pouring-in process in the manner of a shaking when the actual value exceeds the nominal value by a predetermined measure, and that, if necessary, devices are provided which trigger an alarm on an alarm device and/or perform a corresponding recording in a recording device if the actual value drops below the nominal value.

19. Device according to one of Claims 13 to 17, characterized in that devices for determining the weight of the container before and after the emptying process are provided on the lifting tilting device or tilting device and the programming and switching device contains circuit arrangements for comparing nominal value and actual value of the empty container weight which are constructed for switching the valve (80) on to cyclically interrupt or narrow the pressure medium flow line to the drive element of the tilting device if the actual value exceeds the nominal value by a predetermined extent.

20. Device according to one of Claims 13 to 19, characterized in that optical and/or mechanical and/or magnetic sensors for determining the orderly condition of the container to be emptied are arranged in the area of the lifting tilting device or of the tilting device and are connected to the programming and switching device in such a manner that the emptying process is only initiated if the container placed is in an orderly condition and/or defects found in the condition of the container are recorded, together with the recognition data of the respective container, in a recording device.

## Revendications

1. Appareil pour vider des récipients, en particulier des poubelles (1), dans une benne collectrice (2), dans lequel un appareil basculeur ou un appareil élévateur-basculeur (4) entraîné par au moins un moteur à fluide sous pression (9, 11 ; 62, 63) est pourvu d'un cadre de basculement ou d'élévation-basculement (6) recevant les poubelles (1) à vider, le ou les moteurs à fluide sous pression (9, 11 ; 62, 63) étant commandés au moyen d'une valve à fluide sous pression (36 ; 36a, 36b ; 52a, 52b) branchée dans le circuit de puissance à fluide sous pression et raccordée par son dispositif d'actionnement directement ou indirectement à un circuit de commande qui contient un interrupteur à temps (45 ; 45a, 45b ; 69a, 69b) déterminant la commande dans le temps de la succession de mouvements de l'opération de vidange, qui est connecté par un élément de commutation (interrupteur 12 ; 12a, 12b ; 70a, 70b) en vue de son actionnement et de la mise en route de la séquence de commande, caractérisé en ce que l'élément de commutation (interrupteur 12; 12a, 12b ; 70a, 70b) connecté à l'interrupteur à temps (45 ; 45a, 45b ; 69a, 69b) est monté sur l'appareil basculeur ou élévateur-basculeur (4) dans la zone de mise en place de la poubelle à vider et est pourvu de dispositifs d'actionnement réagissant chaque fois à la poubelle (1) mise en place et la zone de travail peut être protégée dans le rayon de l'appareil basculeur ou basculeur-élévateur (4) au moyen de barrières (éléments de barrières 15) qui ont un - effet bloquant sur le circuit de commande, pour autant qu'elles ne se trouvent pas dans le domaine de travail de la situation à protéger.

2. Appareil suivant la revendication 1, caractérisé en ce que l'élément de commutation (interrupteur 12) connecté à l'interrupteur à temps comporte un dispositif d'actionnement réagissant à un contact mécanique avec la poubelle (1) mise en place.

3. Appareil suivant la revendication 1, caractérisé en ce que l'élément de commutation connecté à l'interrupteur à temps (45) est un capteur réagissant à la poubelle (1) mise en place sans contact avec celle-ci.

4. Appareil suivant la revendication 3, caractérisé en ce que l'élément de commutation connecté à l'interrupteur à temps (45) fait partie d'un barrage photoélectrique réagissant à la poubelle (1) mise en place.

5. Appareil suivant l'une quelconque des revendications 1 à 4, caractérisé en ce que l'élément de commutation actionné par la poubelle est pourvu d'un émetteur pour la transmission sans fil de signaux et un récepteur correspondant pour les signaux transmis sans fil est inséré dans le circuit de commande de la valve à fluide sous pression.

6. Appareil suivant l'une quelconque des revendications 1 à 5, caractérisé en ce qu'un circuit électrique de commande est prévu pour la commande temporisée de la valve et est agencé de façon que, lors de la libération de l'élément de commutation (interrupteur 12) actionné par la poubelle mise en place, le retour de l'appareil basculeur ou basculeur-élévateur (4) dans la position de base soit commandé.

7. Appareil suivant l'une quelconque des revendications 1 à 5, caractérisé en ce que l'élément de commutation (interrupteur 12) actionné par la poubelle (1) mise en place est conçu pour être maintenu dans l'état de fermeture par la poubelle (1) mise en place sur l'appareil basculeur ou basculeur-élévateur (4) et l'interrupteur à temps (45) prévu dans le circuit de commande est conçu pour, lors de l'ouverture de l'élément de commutation (interrupteur 12) actionné par la poubelle (1), passer immédiatement dans sa position de commande pour le retour de l'appareil basculeur ou basculeur-élévateur (4) dans la position de base.

8. Appareil suivant la revendication 1, caractérisé en ce qu'à titre de barrières, au niveau des parois latérales de la benne collectrice (2), sont prévus des éléments de barrières (15) pouvant être amenés mécaniquement dans une position de sécurité bloquant latéralement la zone de travail dans le rayon de l'appareil basculeur ou élévateur basculeur (4).

9. Appareil suivant la revendication 8, caractérisé en ce que le dispositif de commande de l'appareil basculeur ou élévateur-basculeur (4) comprend au moins un circuit électrique de commande contenant l'élément de commutation (interrupteur 12) et aux éléments de barrières (15) est associé un interrupteur électrique prévu à titre d'interrupteur principal dans la ligne d'alimentation devant le circuit de commande électrique qui n'intervient que dans la position de sécurité des éléments de barrières (15).

10. Appareil suivant la revendication 8, caractérisé en ce que les éléments de barrières (15) ont la forme de leviers coudés et sont montés pivotants sur les parois latérales de la benne collectrice (2).

11. Appareil suivant la revendication 10, caractérisé en ce que pour positionner les éléments de barrières (15) dans la position de sécurité et dans la position de repos, des moteurs à fluide sous pression (16) sont prévus.

12. Appareil suivant l'une quelconque des revendications 1 à 11, caractérisé en ce que dans le cas d'un entraînement hydraulique de l'appareil basculeur, une valve (80) actionnée par le circuit de commande, étranglant ou interrompant de façon cadencée l'alimentation d'agent sous pression, est prévue dans la partie amont (37) du circuit de puissance à fluide sous pression aboutissant à l'élément d'entraînement pour l'appareil basculeur.

13. Appareil suivant l'une quelconque des revendications 1 à 12, caractérisé en ce que le ou les circuits de commande sont connectés à un dispositif de programmation et de commutation qui comprend des dispositifs d'entrée pour des données d'identification telles que type, taille, etc., de la poubelle à vider en question, des mémoires avec des données concernant les poubelles à vider à prendre en considération, des montages de circuits pour déterminer le mode de commande convenant pour la vidange de la poubelle en question et des dispositifs de commutation pour imposer le mode de commande déterminé au circuit électrique de commande.

14. Appareil suivant la revendication 13, caractérisé en ce qu'un dispositif de lecture photoélectrique pour des repères d'identification prévus sur les poubelles à vider est installé à titre de dispositif d'introduction pour les données d'identification dans la zone du cadre de basculement ou d'élévation-basculement.

15. Appareil suivant la revendication 13 ou 14, caractérisé en ce que le circuit électrique de commande et la commande par valve comprennent des éléments auxiliaires reliés l'un à l'autre pour l'ajustement de la position initiale du cadre de basculement ou d'élévation-basculement, appropriée à la poubelle en question à vider, le cas échéant avec une connexion à un dispositif déterminant le poids du moment du contenu de la benne collectrice.

16. Appareil suivant l'une quelconque des revendications 13 à 15, caractérisé en ce que le circuit électrique de commande et la commande par valve comprennent des éléments auxiliaires reliés l'un à l'autre pour le réglage de la vitesse de vidange appropriée à la poubelle à vider en question, le cas échéant avec une connexion à un dispositif déterminant le poids de la poubelle à vider.

17. Appareil suivant l'une quelconque des revendications 13 à 16, caractérisé en ce qu'au dispositif de programmation et de commutation est connecté un dispositif d'enregistrement pour les données d'identification reçues et au moins le poids du contenu de la poubelle à vider en question.

18. Appareil suivant l'une quelconque des revendications 13 à 17, caractérisé en ce que sur l'appareil élévateur-basculeur ou basculeur sont prévus des dispositifs destinés à déterminer le poids de la poubelle avant et après l'opération de vidange et le dispositif de programmation et de commutation comprend des montages de circuits pour comparer la valeur de consigne et la valeur réelle du poids à vide de la poubelle, qui sont conçus de telle façon que, lorsque la valeur réelle dépasse la valeur de consigne par excès dans une mesure fixée, le circuit de commande enclenche de manière répétée une opération de basculement pour produire des secousses, et que sont prévus le cas échéant, des dispositifs qui, lorsque la valeur réelle dépasse la valeur de consigne par défaut, déclenchent une alarme dans un dispositif d'alarme et/ou provoquent un enregistrement correspondant dans un dispositif d'enregistrement.

19. Appareil suivant l'une quelconque des revendications 13 à 17, caractérisé en ce que sur l'appareil élévateur-basculeur ou basculeur sont prévus des dispositifs destinés à déterminer le poids de la poubelle avant et après l'opération de vidange et le dispositif de programmation de commutation comprend des montages de circuits destinés à comparer la valeur de consigne à la valeur réelle du poids à vide de la poubelle, qui sont conçus de telle façon que, si la valeur réelle dépasse par excès la valeur de consigne dans une mesure fixée, la valve (80) soit enclenchée pour interrompre ou étrangler de manière cadencée l'arrivée de fluide sous pression à l'élément d'entraînement de l'appareil basculeur.

20. Appareil suivant l'une quelconque des revendications 13 à 19, caractérisé en ce dans la zone de l'appareil élévateur-basculeur ou basculeur sont prévus des capteurs optiques et/ou mécaniques et/ou magnétiques qui permettent de constater l'état convenable de la poubelle à vider et qui sont connectés au dispositif de programmation et de commutation d'une manière telle que l'opération de vidange ne puisse être amorcée que dans l'état convenable de la poubelle mise en place et/ou les défauts concernant l'état de la poubelle sont enregistrés dans un dispositif d'enregistrement en même temps que les données d'identification de la poubelle en question.
